# EUROPÄISCHE PATENTSCHRIFT

(11) **EP 0 226 749 B1**
(45) Veröffentlichungstag und Bekanntmachung des Hinweises auf die Patenterteilung: **16.01.1991**
(21) Anmeldenummer: 86114636.3
(22) Anmeldetag: 22.10.1986
(51) Int. Cl.: B41F 13/02, B65H 27/00

(54) **Zugwalzenpaar für eine Rotationsdruckmaschine zum Transportieren von Druckträgerbahnen**
Pair of traction rollers in a rotary printing machine for advancing print carrier webs
Paire de rouleaux de traction dans une machine rotative d'impression pour le transport de bandes de support d'impression

(30) Priorität: 20.12.1985 DE 3545295
(43) Veröffentlichungstag der Anmeldung: 01.07.1987
(73) Patentinhaber: M.A.N.-ROLAND Druckmaschinen Aktiengesellschaft, 63012 Offenbach (DE)
(72) Erfinder: Richter, Johannes, D-8900 Augsburg (DE)

(56) Entgegenhaltungen:
- DE-A- 2 357 208
- DE-A- 2 362 393

## Beschreibung

Die Erfindung betrifft ein Zugwalzenpaar für eine Rotationsdruckmaschine zum Transportieren von Druckträgerbahnen, bei dem eine Walze gegen die andere angestellt und beide Walzen gleichmäßig mit Voreilung gegenüber der Einlaufgeschwindigkeit der Papierbahn antreibbar sind und die an ihrem Umfang jeweils, bezogen auf die andere Walze, zueinander versetzte Einlagen aus elastischem Material aufweisen.

Aus der DE-PS 23 57 208 ist bereits ein Zugwalzenpaar für Rotationsdruckmaschinen zum Transportieren von Papierbahnen bekannt, bei dem die beiden Zugwalzen an ihrem Umfang jeweils abwechselnd Ringzonen aus elastischem und vergleichsweise weniger elastischem Material aufweisen. Dabei laufen in der gesamten Zugwalzenpaarung jeweils die unelastischen Ringzonen der einen Zugwalze mit ihrer gesamten Breite auf den elastischen Ringzonen bzw. Einlagen der anderen Zugwalze. Die elastischen Ringzonen weisen jeweils die gleiche Breite auf wie die vergleichsweise unelastischen Ringzonen. Der Nachteil dieses bekannten Zugwalzenpaares liegt zum einen in der aufwendigen Fertigung der Walzen und zum anderen in der Verformung der elastischen Ringe in Laufrichtung. Infolge der unterschiedlichen Paarung der Ringe wird durch Durchmesserverringerung der elastischen Ringe eine vermehrte Walkarbeit auftreten. Dies bedeutet größere Erwärmung und Abnutzung. Dabei entstehen zwangsläufig auch Längsverformungen an der Druckträger- bzw. Papierbahn, die sich bis zum Falztrichter hin verlagern können. Die Folge wiederum sind Bahnspannungsschwankungen, die sich nachteilig auf den Längsfalz auswirken können.

Aufgabe der Erfindung ist es, ein Zugwalzenpaar zu schaffen, das kostengünstig hergestellt werden kann und mit dem ein gleichmäßiger Zug auf die zu befördernde Druckträger- bzw. Papierbahn über deren gesamten Breite erzielt werden kann.

Diese Aufgabe wird durch die Anwendung der Merkmale des kennzeichnenden Teils des Patentanspruchs 1 gelöst. Weiterbildungen der Erfindung ergeben sich aus den Unteransprüchen und aus der Beschreibung in Verbindung mit den Zeichnungen. In diesen zeigen jeweils schematisch:
Fig. 1 in der perspektivischen Darstellung das erfindungsgemäße Zugwalzenpaar und
Fig. 2 einen Teilschnitt durch das Zugwalzenpaar gemäß Fig. 1.

Wie aus Fig. 1 hervorgeht, wird eine Druckträgerbahn (1) üblicherweise eine Papierbahn, von einem Falztrichter (2) kommend einem Zugwalzenpaar zugeführt, das zwei Walzen (3 und 4) umfaßt. Die Walzen (3 und 4) können mit ihren Zapfen (5 und 6) zwischen zwei Seitenwänden gelagert werden (7 und 7a). Bei dieser Lagerung werden die Zugwalzen (3, 4) zueinander angestellt. Vorzugsweise erfolgt jedoch eine Lagerung in einer einzigen Seitenwand bzw. in einem einzigen Seitenteil (7), in dem auch der Antrieb für das Zugwalzenpaar (3, 4) untergebracht bzw. angeordnet ist.

Die Zugswalzen (3, 4) sind exzentrisch zum zentrisch in der Seitenwand einstellbaren Seitenteil (7) gelagert. Dies ermöglicht ein Ausrichten des Zugwalzenpaares (3, 4) auf die Trichterspitzen und eine günstige Korrekturmöglichkeit auf die Druckträgerbahnen (1).

Die dargestellten Walzen (3, 4) sind Stahlwalzen. Sie weisen an ihrem Umfang in Achsrichtung verlaufende Nuten (8) auf, zwischen denen sich jeweils Stege (9) aus dem Grundmaterial, d.h. im Ausführungsbeispiel aus Stahl, befinden. Die Nuten (8) werden mit einem Material versehen, das weniger elastisch als das Material der Stege (9) ist. Als elastische Streifen (10) zur Ausfüllung der Nuten (8) eignet sich Kunststoff oder Gummiarabikum. Vorzugsweise erstrecken sich sowohl die Stege (9) als auch die Nuten (8) bzw. die elastischen Streifen (10) über die gesamte Länge der Walzen (3, 4).

Die Breite der Stege (9) ist, bezogen auf die Breite der elastischen Streifen (10), jeweils in Umfangsrichtung gesehen, gleich groß aber vorzugsweise kleiner, wie aus Fig. 2 hervorgeht. Dadurch ergeben sich in vorteiler Weise Quetschbereiche (11), die lediglich eine sehr geringe Tiefe, beispielsweise im Mikrobereich, aufzuweisen brauchen. Dadurch wird über die gesamte Breite der Walzen (3, 4) ein gleichmäßiger Zug für den Transport der Druckträgerbahn (1) erreicht.

Außerdem ist die Fertigung des Zugwalzenpaares (3, 4), bezogen auf die eingangs abgehandelten bekannten Zugwalzen wesentlich einfacher, da lediglich in Achsrichtung verlaufende Nuten in die Walzen z.B. eingefräst werden müssen, die anschließend mit einem elastischen Material ausgefüllt werden. Das Teilungsverhältnis zwischen Nuten und Stegen wird festgelegt in Abhängigkeit von der Breite der Walzen (3, 4) und deren Durchmesser sowie gegebenenfalls von einem vorgegebenen zulässigen Schlupf. Wie aus Fig. 2 ersichtlich ist, dringen aufgrund der angegebenen Dimensionen, nach der die Breite der Stege (9) gleich oder kleiner als die Breite der elastischen Streifen (10) ist, die Stege jeweils geringfügig in das Material der elastischen Streifen (10) ein, wodurch die erwähnten Quetschbereiche (11) entstehen. Dadurch ergibt sich ein geringer Schlupf, der durch die vorangehend erwähnte Maßnahme begrenzt werden kann.

## Patentansprüche

1. Zugwalzenpaar für eine Rotationsdruckmaschine zum Transportieren von Druckträgerbahnen, bei dem eine Walze gegen die andere angestellt und beide Walzen gleichmäßig mit Voreilung gegenüber der Einlaufgeschwindigkeit der Papierbahn antreibbar sind und die an ihrem Umfang jeweils, bezogen auf die andere Walze, zueinander versetzte Einlagen aus elastischem Material aufweisen, dadurch gekennzeichnet, daß jede der beiden Zugwalzen (3, 4) in Achsrichtung Nuten (8) und Stege (9) aufweist, daß die Nuten (8) mit einem Material (10) ausgefüllt sind, das elastischer als das Material der Stege (9) ist und daß die Breite der Stege (9) gleich oder kleiner als die Breite der elastischen Streifen (10) ist.

2. Zugwalzenpaar nach Anspruch 1, dadurch gekennzeichnet, daß die Stege (9) aus Stahl und die elastischen Streifen (10) aus Gummi oder Kunststoff bestehen.

3. Zugwalzenpaar nach Anspruch 1 oder 2, dadurch gekennzeichnet, daß die Walzen (3, 4) in einem den Antrieb umfassenden Seitenteil (7) gelagert sind.

## Revendications

1. Paire de rouleaux tendeurs pour une presse rotative à imprimer, servant au transport de bandes de support d'impression, dont un rouleau est serré contre l'autre et les deux rouleaux peuvent être entraînés uniformément avec de l'avance par rapport à la vitesse d'entrée de la bande de papier, et qui présentent chacun, à leur périphérie, des éléments encastrés ou inserts en matériau élastique, qui sont décalés par rapport à ceux de l'autre rouleau, caractérisée en ce que chacun des deux rouleaux tendeurs (3, 4) présente des rainures (8) et des nervures (9) s'étendant axialement, que les rainures (8) sont remplies d'un matériau (10) qui est plus élastique que le matériau des nervures (9) et que la largeur des nervures (9) est égale ou inférieure à la largeur des bandes élastiques (10).

2. Paire de rouleaux tendeurs selon la revendication 1, caractérisée en ce que les nervures (9) sont en acier et les bandes élastiques (10) sont en caoutchouc ou matière plastique.

3. Paire de rouleaux tendeurs selon la revendication 1 ou 2, caractérisée en ce que les rouleaux (3, 4) sont montés rotatifs dans une pièce latérale (7) comprenant l'entraînement.

## Claims

1. Pair of traction rollers for a rotary printing machine for advancing print carrier webs, in which one roller is set against the other and both rollers can be driven uniformly with lead with respect to the run-in speed of the paper web and which have on their circumference inserts of elastic material, respectively offset to each other with respect to the other roller, characterised in that each of the two traction rollers (3, 4) has grooves (8) and bars (9) in the axial direction, in that the grooves (8) are filled with a material (10) which is more elastic than the material of the bars (9) and in that the width of the bars (9) is the same as or smaller than the width of the elastic strips (10).

2. Pair of traction rollers according to claim 1, characterised in that the bars (9) are made of steel and the elastic strips (10) are of rubber or plastics.

3. Pair of traction rollers according to claim 1 or 2, characterised in that the rollers (3, 4) are mounted in a side portion (7) incorporating the drive.
